# FASCICULE DE BREVET EUROPEEN

(11) **EP 0 251 123 B1**
(45) Date de publication et mention de la délivrance du brevet: **17.10.1990**
(21) Numéro de dépôt: 87108955.3
(22) Date de dépôt: 23.06.1987
(51) Int. Cl.: B65D 47/12

(54) **Ensemble verseur et capsule de bouchage inviolable**
Sicherheitsgiess und -verschlusseinheit
Tamper-proof pouring and closure unit

(30) Priorité: 26.06.1986 FR 8609302
(43) Date de publication de la demande: 07.01.1988
(73) Titulaire: RICAL S.A., F-21600 Longvic (FR)
(72) Inventeur: Obadia, Jacques, F-75020 Paris (FR)
(74) Mandataire: Casalonga, Axel

(56) Documents cités:
- FR-A- 1 462 827
- FR-A- 2 501 637
- FR-A- 2 524 427

## Description

La présente invention se rapporte à un ensemble verseur et capsule de bouchage en matière plastique, pour des bouteilles ou des récipients analogues, comprenant un verseur avec des moyens pour sa fixation à un goulot de bouteile ou un orifice de récipient analogue, une capsule rapportée de façon amovible sur le verseur de manière à coiffer et obturer ce dernier, et des moyens d'inviolabilité comprenant une bande de garantie reliée de façon arrachable au verseur et coopérant avec la capsule de manière à interdire l'enlèvement de la capsule sans arrachage préalable de la bande de garantie.

Sur les ensembles verseurs et capsules de bouchage connus de ce type (voir par exemple FR-A-2501637), la capsule est retenue sur le verseur par encliquetage ou par vissage, et la bande de garantie s'étend depuis le verseurvers le haut sur une partie plus ou moins importante de la hauteur de la capsule. Le but de cette bande de garantie est d'empêcher le plus possible la préhension de la capsule, et de ce fait la possibilité, de retirer la capsule du verseur sans arracher ou abîmer cette bande. L'inviolabilité que procurent ces ensembles connus n'est pas toujours satisfaisante, notamment dans le cas où la capsule est retenue sur le verseur, non pas par vissage ou par encliquetage, mais simplement par le serrage exercé sur le bec verseur par une jupe interne d'étanchéité formée sur la capsule de manière à coopérer par forçage avec le bec verseur.

La présente invention a pour objet un ensemble verseur et capsule de bouchage offrant une inviolabilité améliorée, sans augmentation du prix de revient de l'ensemble.

Tel qu'il est revendiqué, l'ensemble verseur et capsule de bouchage conforme à l'invention en matière plastique pour des bouteilles ou des récipients analogues comprend un verseur avec dans moyens pour sa fixation à un goulot de "bouteille ou un orifice de récipient analogue. Cet ensemble comprend, en outre, une capsule rapportée de façon amovible sur le verseur de manière à coiffer et obturer ce dernier. De plus, cet ensemble comprend des moyens d'inviolabilité comprenant une bande de garantie reliée de façon arrachable au verseur et coopérant avec la capsule de manière à interdire l'enlèvement de la capsule sans arrachage préalable de la bande de garantie. Selon l'invention, la bande de garantie s'étend sur toute la hauteur de la capsule et présente à son extrémité libre un retour annulaire intérieur qui coiffe le bord supérieure extérieur de la capsule. En outre, la capsule présente, sur la face extérieure de son fond, un épaulement annulaire contre lequel porte ledit retour intérieure de la bande de garantie.

La bande de garantie de l'ensemble conforme à l'invention entoure donc la capsule non seulement surtoute sa hauteur, mais également à l'endroit de son bord supérieur, de sortie qu'il est impossible de saisir la capsule tant que la bande de garantie n'a pas été arrachée.

L'epaulement de la capsule reduit encore les possibilités de violation dans la mesure où le retour intérieur de la bande de garantie ne fait pas saillie sur le dessus de la capsule, de sorte qu'il est impossible sans détériorer la bande de garantie, d'introduire par exemple un objet effilé entre la capsule et la bande de garantie, à l'endroit du retour intérieur de cette dernière.

Pour simplifier la fabrication du verseur et de la bande de garantie d'une seule pièce par moulage, il est avantageux que le retour intérieur de la bande de garantie soit interrompu par des encoches réparties sur le pourtour. Ces encoches procurent au retour intérieur de la bande de garantie une élasticité suffisante pour permettre le démoulage de ce retour par déformation élastique.

A la fois pour améliorer l'inviolabilité et pour améliorer l'étanchéité aux gaz (pénétration d'air en cas de conditonnement à chaud et échappement de gaz neutre en cas de conditonnement sous atmosphère de gaz neutre) avant l'arrachage de la bande de garantie, le retour intérieur de la bande de garantie peut être soudé à la capsule.

Toujours pour améliorer l'étanchéité, il est avantageux que la bande de garantie soit reliée au verseur par une ligne de liaison continue surtout le pourtour et par des ponts de liaison renforcés répartis sur la pourtour.

Suivant un mode de réalisation avantageux, l'ensemble conforme à l'invention peut comprendre un film s'étendant sur la face supérieure de la capsule et soudé sur le retour intérieur de la bande de garantie, sur tout le pourtour.

Un tel film, par exemple en aluminium ou en d'autres matériaux, ralentit encore les échanges gazeux éventuels entre l'intérieur et l'extérieur, augmente la protection aux rayons ultraviolets, ce qui désirable lors du conditionnement de certains produits sensibles, et procure une surprotection, c'est-à-dire une amélioration de l'inviolabilité, recherchée en particulier pour le conditionnement de produits pharmaceutiques.

Pour faciliter la réunion, avant la pose de l'ensemble verseur et capsule de bouchage sur un goulot de bouteille, de la capsule, d'une part, et du verseur avec bande de garantie d'autre part, après fabrication séparée de ces deux éléments, il est avantageux que la capsule présente une forme extérieur en cône convergeant depuis la face supérieure vers le bord inférieure de la capsule. Cette forme en cône simplifie l'enfoncement de la capsule à l'intérieur de la bande de garantie depuis le côté du retour intérieur de cette derenière.

Dans le but d'améliorer également l'inviolabilité de l'ensemble verseur et capsule de bouchage au niveau de la liaison du verseur avec le goulet de la bouteille, le verseur comportant au moins un jupe annulaire entourant extérieurement le goulot et munie d'un bourrelet intérieur pour l'accrochage dans une gorge extérieur du goulot, ladite jupe présente un prolongement s'étendant vers le bas au-delà du bourrelet d'accrochage, pour venir porter par son extrémité inférieure sur un épaulement extérieur du goulot. Ledit prolongement présente plusieurs zones d'épaisseur réduite en forme de rainures verticales.

Ainsi, si l'on cherche à enlever de force le verseur du goulot en introduisant par exemple un objet effilé entre ledit épaulement du goulot et l'extrémité inférieure du prolongement de la jupe extérieure du verseur, les zones d'épaisseur réduite, donc frangibles, de ce prolongement se rompent, ce qui indique qu'une violation a eu lieu.

Pour faciliter la mise en place de l'ensemble verseur et capsule de bouchage sur le goulot de bouteille, il est avantageux que la jupe extérieure du verseur présente intérieurement, entre lesdites zones d'épaisseur réduite, des rampes entre ledit prolongement et le bourrelet d'accrochage.

En se référant au dessin annexé, ou va décrire ci-après plus en détail un mode de réalisation illustratif et non limitatif d'un ensemble verseur et capsule de bouchage conforme à l'invention; sur le dessin:
la figure 1 est une coupe suivant 1-1 de la figure 2 d'un ensemble verseur et capsule de bouchage conforme à l'invention;
la figure 2 est une vue en plan de l'ensemble de la figure 1.

Tel qu'illustré par les dessins, l'ensemble verseur et capsule de bouchage comprend un verseur 1 et une capsule de bouchage 2, tous deux en matière plastique, par exemple en polyéthylène.

Le verseur 1 comprend deux jupes 3 et 4 concentriques, de forme générale cylindrique, à savoir une jupe intérieure 3 sensiblement lisse et une jupe extérieure 4 comportant un bourrelet annulaire intérieur 5, à peu près à mi-hauteur. Le verseur 1 est enfoncé sur le goulot 6 d'une bouteille de manière que le jupe intérieure 3 pénètre à l'intérieur du goulot et que la jupe extérieure 4 entoure extérieurement le goulot, le bourrelet 5 venant s'encliqueter dans une gorge extérieure 7 du goulot.

Les deux jupes 3 et 4 sont réunies par une partie annulaire de liaison 8. La jupe intérieure 3 est prolongée vers le haut, au-delà de la partie de liaison 8, sous la forme d'un bec verseur 9 .dont le bord annulaire supérieur 10 est recourbé vers l'extérieur.

En dessous du bourrelet d'accrochage 5, la jupe extrérieure 4 comporte un prolongement 11 dont l'extrémité inférieure porte contre un épaulement extérieur 12 du goulot 6. Ce prolongement 11 présente plusieurs zones 13 d'épaisseur réduite, réparties sur le pourtour. Les zones 13 d'épaisseur réduite dont une seule est visible sur la partie gauche de la figure 1 se présentent sous la forme de rainures verticales dans la face intérieure du prolongement 11.

On reconnaît par ailleurs, sur la partie droite de la figure 1, que des rampes 14 sont prévues, entre les zones 13 d'épaisseur réduite, sur la face intérieure du prolongement 11, en dessous du bourrelet d'accrochage 5, pour faciliter l'enfoncement du verseur 1 sur le goulot de bouteille 6.

La capsule 2 est formée d'un fond 15 sur lequel font saillie vers le bas deux jupes 16, 17 concentriques, de forme générale sensiblement cylindrique. La jupe intérieure 16 est destinée à coopérer par forçage avec l'intérieur du bec verseau 9, pour assurer la fermeture étanche de ce dernier.

La jupe extérieure 17 de la capsule 2 sert à la préhension de la capsule 2 et de butée limitant l'enfoncement de la jupe intérieure 16 dans le verseur 9. A cet effet, l'extrémité inférieure de la jupe extérieure 17 porte, lorsque la capsule est enfoncée à fond, sur la partie de liaison 8 des deux jupes 3 et 4 du verseur 1.

La jupe extérieure 17 de la capsule 2 présente intérieurement une forme cylindrique et extérieurement une forme générale en tronc de cône convergeant depuis le fond 15 vers le bord inférieur de la jupe. Tel que cela est visible sur le côté gauche de la figure 1, la jupe 17 est formée d'une partie supérieure 18 épaisse, d'une partie inférieure 19 mince, et d'une partie de raccordement 20 ayant une forme extérieure fortement tronconique. La comparaison des parties de gauche et de droite de la figure 1 montre que des nervures verticales 21 réparties sur le pourtour raccordent, sur la face extérierue de la jupe 17, les deux parties 18, 19 avec une conicité plus faible que celle de la surface extérieure de la partie intermédiaire 20. Ces nervures 21 qui constituent une sorte de moletage facilitant la préhension de la capsule 2 donnent à cette dernière une forme extérieure générale tronconique.

Le fond 15 de la capsule 2 porte, sur sa face supérieure à faible distance de son bord extérieure, un bourrelet annulaire 22 qui se trouve sensiblement dans le prolongement de ia partie 19 de la jupe 17.

Une bande de garantie 23 arrachable est réalisée d'une seule pièce avec le verseur 1., Tel que cela apparaît sur la figure 2, la bande de garantie 23 s'étend sur tout le pourtour de la capsule 2 et présente une zone d'affaiblissement 24 et une patte d'arrachage 25 située d'un côté de la zone d'affaiblissement 24, l'extrémité libre de la patte 25 étant reliée à la bande 23 par un pont de liaison 26 frangible.

La bande 23 est reliée par son bord inférieure au bord extérieur de la partie de liaison 8 du verseur 1 par une mince ligne de liaison 27 périphérique renforcée, en plusieurs endroits répartis sur le pourtour, par des ponts 28 plus épais (voir partie de gauche et partie de droite de la figure 1).

La bande de garantie 23 s'étend depuis sa zone de liaison (27, 28) au verseur 1 vers le haut sur toute la hauteur de la capsule 2 et présente, à son extrémité supérieure, un retour intérieur 29 qui coiffe le bord extérieur du fond 15 de la capsule 2, l'extrémité libre du retour intérieur 29 venant porter contre l'épaulement que constitue la nervure annulaire 22 du fond 15 de la capsule 2. La hauteur de la nervure 22 est égale ou supérieure à l'épaisseur de la bande 23 à l'endroit du retour 29. De cette manière, le retour 29 se trouve en retrait par rapport à la face supérieure du bourrelet 22, ou tout au plus à ras de cette face supérieure du bourrelet 22.

Le retour intérieur 29 de la bande de garantie 23 comporte plusieurs encoches 30 réparties sur le pourtour. Les encoches 30 ont pour but de donner au retour 29 une élasticité suffisante pour permettre une déformation vers l'extérieur du retour 29 lors de l'enfoncement de la capsule 2 sur le verseur 1 muni de la bande de garantie 23. En effet, pendant cet enfoncement, le retour 29 se trouve déformé vers l'extérieur par la jupe extérieure 17, de forme générale extérieure tronconique, le retour 29 se détendant vers l'intérieur pour reprendre la forme visible sur la figure 1, c'està-dire pour coiffer le bord supérieur extérieur de la capsule 2, lorsque cette dernière est enfoncée à fond, l'extrémité inférieure de la jupe 19 de la capsule 2 portant contre la partie de liaison 8 du verseur 1.

On reconnaît enfin sur les figures 1 et 2 que la bande de garantie 23 comporte des nervures extérieures 31 qui prolongent vers le haut les ponts épais 28 reliant la bande 23 au verseur 1.

Enfin il y a lieu de noter que le verseur 1 comporte à l'intérieur de sa jupe intérieur 3, un réseau de barrettes reliant une tige centrale 32 visible sur la figure 1 au corps inférieure de la jupe 3. Le but de cet agencement est d'une part de régulariser la coulée, par le verseur, du liquide conditionné dans le récipient équipé de l'ensemble verseur et capsule de bouchage, et d'autre part de simplifier le moulage par injection du verseur. L'injection s'effectue en effet par la tige 32 (carotte) et les barrettes constituent des canaux d'alimentation de l'ensemble du moule.

Pour améliorer l'étanchéité de l'ensemble verseur et capsule de bouchage avant l'arrachage de la bande de garantie, il est possible de relier le retour intérieur 29 de la bande de garantie 23 par soudage, par exemple à l'aide d'un outil chauffé, au bourrelet 22 de la capsule 2.

De plus, comme indiqué en tirets sur la figure 1, une feuille 33, par exemple d'aluminium ou de matière plastique, peut être rapporté sur le dessus de la capsule en étant soudée sur le rebord 29.

Sur l'ensemble verseur et capsule de bouchage, toute tentative de violation, préalablement à l'a rra- chage de la bande de garantie, que se soit au niveau de la liaison verseur 1-goulot de bouteille 6 ou de la liaison capsule 2 - bande de garantie 3, provoque un endommagement décelable à l'oeil nu (rupture de la partie inférieure 11 de la jupe extérieure 4 du verseur 1 à l'endroit des zones d'affaiblissement 13, rupture de la bande de garantie à l'endroit de la zone d'affaiblissement 24).

De plus, l'ensemble verseur et capsule de bouchage conforme à l'invention procure une étanchéité parfaite et empêche en particulier tout passage de gaz (entre d'air ou sortie de gaz protecteur), d'où un allongement de la durée de conservation possible du produit conditionné, dans le cas où, en plus de la liaison étanche entre la bande de garantie et le verseur, une liaison étanche est prévue également entre la bande de garantie et la capsule (par soudage du retour 29 à la capsule 15 et/ou par l'utilisation d'une feuille supplémentaire soudée sur le retour de la bande de garantie).

## Revendications

1. Ensemble verseur et capsule de bouchage en matière plastique, pour des bouteilles et des récipients analogues, comprenant un verseur (1) avec des moyens (5) pour sa fixation à un goulot de bouteille (6) ou un orifice de récipient analogue, une capsule (2) rapportée de façon amovible sur le verseur de manière à coiffer et obturer ce dernier, et des moyens d'inviolabilité comprenant une bande de garantie (23) reliée de façon arrachable au verseur et coopérant avec la capsule de manière à interdire l'enlèvement de la capsule sans arrachage préalable de la bande de garantie, caractérisé par fait que la bande de garantie (23) s'étend sur toute la hauteur de la capsule (2) et présente à son extrémité libre un retour annulaire intérieur (29) qui coiffe le bord supérieur extérieur de la capsule, et que la capsule (2) présente, sur la face extérieure de son fond (15), un épaulement annulaire (22) contre lequel porte ledit retour intérieur (29) de la bande de garantie (23).

2. Ensemble suivant la revendication 1, caractérisé par le fait que ledit retour intérieur (29) est interrompu par des encoches (30) réparties sur le pourtour.

3. Ensemble suivant l'une quelconque des revendications précédentes, le verseur avec la bande de garantie et la capsule étant réalisés en matière thermoplastique, caractérisé par le fait que ledit retour de la bande de garantie est soudé à la capsule.

4. Ensemble suivant l'une quelconque des revendication précédentes, caractérisé par le fait que la bande de garantie (23) est reliée au verseur (1) par une ligne de liaison (27) continue et par des ponts de renfort (28) répartis sur le pourtour.

5. Ensemble suivant l'une quelconque des revendications précédentes, caractérisé par le fait qu'un film (33) s'étendant sur la face supérieure de la capsule (2) est soudé sur le retour intérieur (29) de la bande de garantie.

6. Ensemble suivant l'une quelconque des revendications précédentes, caractérisé par le fait que la capsule (2) présente une forme générale extérieure en cône convergeant de la face supérieure (fond 15) vers le bord inférieur de la capsule.

7. Ensemble suivant l'une quelconque des revendications précédentes, le verseur (1) comportent au moins une jupe annulaire (4) entourant extérieurement le goulot de bouteille (6) et munie d'un bourrelet intérieur (5) pour l'accrochage dans une gorge extérieure (7) du goulot, caractérisé par le fait que ladite jupe (4) présente un prolongement (11) vers le base au-delà dudit bourrelet pour venir porter par son extrémité inférieure sur un épaulement extérieur (12) du goulot et que ledit prolongement présente plusieurs zones (13) d'épaisseur réduite, en forme de rainures verticales, réparties sur la pourtour.

8. Ensemble suivant la revendication 7, caractérisé par le fait que la jupe extérieure (4) du verseur (1) présente des rampes intérieures (14) entre ledit prolongement (11) et ledit bourrelet (5), entre lesdites zones (13) d'épaisseur réduite.

## Patentansprüche

1. Verschlußsystem mit Gießer und Verschlußkapsel aus Kunststoff für Flaschen und ähnliche Behälter, umfassend einen Gießer (1) mit Mittelen (5) zu dessen Befestigung an einem Flaschenhals (6) oder einer ähnlichen Behälteröffnung, eine Kapsel (2), die auf den Gießer abnehmbar aufgesetzt ist und diesen bedeckt und verschließt, und eine die Unverletztheit des Verschlusses erkennbar machende Einrichtung mit einem Garantiestreifen (23), der abreißbar an dem Gießer angebracht ist und mit der Kapsel so zusammenwirkt, daß das Entfernen der Kapsel ohne vorheriges Abreißen des Garantiestreifens ausgeschlossen ist, dadurch gekennzeichnet, daß der Garantiestreifen (23) sich über die ganze Höhe der Kapsel (2) erstreckt und an seinem freien Ende einen einwärts gerichteten ringförmigen Umschlag (29) aufweist, der den oberen äußeren Rand der Kapsel bedeckt, und daß die Kapsel (2) an der Außenseite ihres Bodens (15) eine Ringschulter (22) aufweist, gegen die sich der genannte ringförmige Umschlag (29) des Garantierstreifens (23) legt.

2. Verschlußsystem nach Anspruch 1, dadurch gekennzeichnet, daß der genannte einwärts gerichtete Umschlag (29) durch an seinem Umfang verteilte Einkerbungen (30) unterbrochen ist.

3. Verschlußsystem nach einem der vorhergehenden Ansprüche, wobei der Gießer mit dem Garantiestreifen und der Kapsel aus thermoplastischem Werkstoff besteht, dadurch gekennzeichnet, daß der genannte Umschlag des Garantiestreifens an die Kapsel geschweißt ist.

4. Verschlußsystem nach einem der vorhergehenden Ansprüche, dadurch gekennzeichnet, daß der Garantiestreifen (23) mit dem Gießer (1) durch eine fortlaufende Verbindungslinie (27) und durch an dem Umfang verteilte Verstärkungsstege (28) in Verbindung steht.

5. Verschlußsystem nach einem der vorhergehenden Ansprüche, dadurch gekennzeichnet, daß eine Folie (33), die sich über die Oberseite der Kapsel (2) erstreckt, auf den einwärts gerichteten Umschlag (29) des Garantiestreifens geschweißt ist.

6. Verschlußsystem nach einem der vorhergehenden Ansprüche, dadurch gekennzeichnet, daß die Außenseite der Kapsel (2) insgesamt die Form eines Kegels hat, der von der Oberseite (Boden 15) zum unteren Kapselrand hin enger wird.

7. Verschlußsystem nach einem der vorghergehenden Ansprüche, wobei der Gießer(1) mindestens eine ringförmige Schürze (4) aufweist, die den Flaschenhals (6) außen umgibt und mit einem Innenwulst (5) zum Einrasten in eine Außenrille (7) des Flaschenhalses versehen ist, dadurch gekennzeichnet, daß die genannte Schürze (4) an dem genannten Wulst einen nach unten gerichteten Fortsatz (11) aufweist, der mit seinem unteren Rande auf einer Außenschulter (12) des Flaschenhalses aufliegt, und daß der genannte Fortsatz mehrere über seinen Umfang verteilte Bereiche (13) mit verringerter Wandstärke in Form von vertikalen Nuten aufweist.

8. Verschlußsystem nach Anspruch 7, dadurch gekennzeichnet, daß die äußere Schürze (4) des Gießers (1) zwischen den genannten Bereichen (13) mit verringerter Wandstärke innenliegende Schrägflächen (14) am Übergang von dem genannten Fortsatz (11) zu dem genannten Wulst (5) aufweist.

## Claims

1. Pourer and stopper cap assembly made from plastic material, for bottles and similar containers, comprising a pourer (1) with means (5) for fastening it to a bottle neck (6) or a similar container opening, a cap (2) attached in a removable manner to the pourer so as to cover and close the latter, and tamperproof means comprising a guarantee strip (23) connected in a tear-off manner to the pourer and interacting with the cap so as to prevent removal of the cap without first tearing off the guarantee strip, characterized in that the guarantee strip (23) extends over the entire height of the cap (2) and has, at its free end, an inner annular return (29) which covers the outer upper edge of the cap, and in that the cap (2) has, on the outerface of its base (15), an annular shoulder (22) against which the said inner return (29) of the guarantee strip (23) bears.

2. Assembly according to Claim 1, characterized in that the said inner return (29) is interrupted by notches (30) distributed over the periphery.

3. Assembly according to either one of the preceding claims, the pourer with the guarantee strip and the cap being produced from thermoplastic material, characterized in that the said return of the guarantee strip is welded to the cap.

4. Assembly according to any one of the preceding claim (sic), characterized in that the guarantee strip (23) is connected to the pourer (1) by means of a continuous joining line (27) and by means of reinforcement bridges (28) distributed over the periphery.

5. Assembly according to any one of the preceding claims, characterized in that a film (33), extending over the upperface of the cap (2), is welded on the inner return (29) of the guarantee strip.

6. Assembly according to any one of the preceding claims, characterized in that the outer general form of the cap (2) is that of a cone converging from the upper face (base 15) towards the lower edge of the cap.

7. Assembly according to any one of the preceding claims, wherein the pourer (1) comprises at least one annular skirt (4) surrounding the bottle neck (6) on the outside and equipped with an inner bead (5) for coupling in an outer groove (7) of the neck, characterized in that the said skirt (4) has an extension (11) downwards beyond the said bead in order to come to bear, via its lower end, on an outer shoulder (12) of the neck and in that the said extension has several zones (13) of reduced thickness in the form of vertical slots distributed over the periphery.

8. Assembly according to Claim 7, characterized in that the outer skirt (4) of the pourer (1) has inner ramps (14) beteen the said extension (11) and the said bead (5), between the said zones (13) of reduced thickness.
